# EUROPÄISCHE PATENTSCHRIFT

(11) **EP 0 274 514 B1**
(45) Veröffentlichungstag und Bekanntmachung des Hinweises auf die Patenterteilung: **11.07.1990**
(21) Anmeldenummer: 87904797.5
(22) Anmeldetag: 22.07.1987
(51) Int. Cl.: B65D 75/62

(54) **PACKUNG ZUM VERPACKEN VON STÜCKIGEM VERPACKUNGSGUT, SOWIE VERFAHREN ZUM HERSTELLEN SOLCHER PACKUNGEN**
PACKAGE FOR PACKING PIECES OF GOODS AND PROCESS OF MANUFACTURE THEREOF
EMBALLAGE POUR ARTICLES EN PIECES ET SON PROCEDE DE FABRICATION

(30) Priorität: 22.07.1986 AT 1974/86
(43) Veröffentlichungstag der Anmeldung: 20.07.1988
(73) Patentinhaber: TEICH AKTIENGESELLSCHAFT, 3200 Obergrafendorf (AT)
(72) Erfinder: JUD, Wilfried, A-3200 Obergrafendorf (AT)
(74) Vertreter: Stampfer, Heinz
(86) Internationale Anmeldenummer: AT8700041
(87) Internationale Veröffentlichungsnummer: WO8800562

(56) Entgegenhaltungen:
- EP-A- 0 162 291
- BE-A- 676 620
- DE-A- 2 008 806
- GB-A- 1 145 885
- GB-A- 1 443 955

## Beschreibung

Die Erfindung betrifft eine im wesentlichen gasdichte Packung mit stückigem insbesondere in mehrere Teilstücke unterteiltem oder unterteilbarem Verpackungsgut mit einer aus einem flächigen, faltbaren Verpackungsmaterial gebildeten Hülle, die zumindest zwei streifenförmige Dopplungsbereiche des Verpackungsmaterials aufweist, in welchen jeweils die beiden den Dopplungsbereich bildenden Verpackungsmaterial-Lagen an ihren Verpackungsmaterial-Innenseiten über einen streifenförmigen Siegelungsbereich miteinander verbunden sind, wobei die Packungshülle dazu bestimmt ist, zu ihrer Öffnung an zumindest einem dieser Dopplungsbereiche aufgetrennt zu werden. Die erfindungsgemäßen Packungen sollen dabei vorzugsweise jedoch nicht ausschließlich als Schlauchbeutelpackungen ausgeführt sein. Die Erfindung betrifft ferner vorteilhafte Verfahren zum Herstellen der erfindungsgemäßen Packung.

Eine Packung dieser Art ist in der europäischen Patentanmeldung 85104700.1 (Veröff.Nr. 0162291) anhand von Fig. 3 beschrieben. Diese Packung, die eine Schlauchbeutelpackung zum Verpacken von Schokolade ist, hat eine Falte, die von der Packungshülle im Bereich einer Schokoladeriegel-Teilungskerbe ausgeht und die innerhalb des streifenförmigen Bereiches, in welchem die beiden Falten-Flanken durch eine Siegelung miteinander verbunden sind, längs einer Schwächungslinie mehrere voneinander getrennte linienförmige Durchstanzungen aufweist. Zum Öffnen der Packung wird diese zu beiden Seiten der Falte mit den Händen angefaßt und um eine parallel zur Faltenlängserstreckung verlaufende Achse bei gleichzeitigem Durchbrechen der Schokoladetafel abgeknickt und dabei die Siegelungs-Verbindung der Falten-Flanken aufgeschält, bis die Durchstanzungen freigelegt sind, wonach die zwischen den Durchstanzungen bestehenden Materialbrücken durchgerissen werden und sich eine schlitzförmige Öffnung auftut, aus der dann Teile der Schokoladetafel entnommen werden können. Durch dieses Abknicken wird während des Öffnungsvorganges die Packungshülle besonders im Bereich der erzeugten Öffnung und des entnommenen Verpackungsgutes mehr oder weniger zerknüllt, was insbesondere dann ungewünscht ist, wenn die Packung in nur teilweise geleertem Zustand einige Zeit aufbewahrt werden soll. Diese Pakkung kann außerdem nur für relativ harte Verpackungsgüter eingesetzt werden.

Hier will die Erfindung Abhilfe schaffen. Die Erfindung, wie sie in den Ansprüchen gekennzeichnet ist, löst die Aufgabe, eine Packung der eingangs genannten Art anzugeoen, die nun aber derart auf einfache Art geöffnet werden kann, daß bei der Entnahme von Verpackungsgut die ursprüngliche Form der Packung nicht wesentlich geändert wird und die auch für relativ weiche Verpackungsgüter eingesetzt werden kann. Die Erfindung betrifft ferner zwei vorteilhafte Verfahren zum Herstellen der erfindungsgemäßen Packung.

Die Erfindung wird nachstehend anhand der Figuren eingehend erläutert. Soweit in diesen Figuren ein Verpakkungsmaterial im Schnitt gezeigt wird, ist es zum besseren Verständnis übertrieben dick dargestellt.

Die Figuren 1 und 2 illustrieren jeweils in Schnittdarstellungen die Herstellung einer bevorzugten Ausführung der erfindungsgemäßen Pakkung in Form einer Schlauchbeutelpackung vor Ausbildung des Verpackungsmaterialschlauches.

Eine Verpackungsmaterialbahn 1, die einseitig mit einer im Profil angebrachten Siegelungsschicht und mit zwei in Bahnlängserstreckung, d.h. in den Figuren 1 und 2 senkrecht zur Zeichnungsebene verlaufende, als Sollbruchstellen für die herzustellende Packung dienende Schwächungslinien versehen ist, wird in der Verpakkungsmaschine von der Rolle abgezogenen und es werden an ihr dann kontinuierlich zwei Falten 2 und 3 ausgebildet, wobei jeweils die beiden Flanken jeder Falte 2, 3 über die ganze Faltenbreite durch Versiegelung der an diesen Stellen vorhandenen profil-Siegelschichten miteinander verbunden werden. Dabei werden die Falten 2, 3 so angebracht, daß die beiden erwähnten (in Fig. 1 senkrecht zur Zeichnungsebene verlaufenden) Schwächungslinien 4 jeweils an der inneren Faltenflanke zu liegen kommen (siehe Fig. 1). Die Falten 2, 3 werden dann auf die Ebene der Verpackungsmaterialbahn 1 umgelegt, derart, daß die Falten-Flanken, welche die Schwächungslinien 4 enthalten, nicht an der Packungsoberfläche anliegen (siehe Fig. 2).

Die so mit den beiden Falten 2, 3 versehene in ihrer Längsrichtung (d.h. in Fig. 2 senkrecht zur Zeichnungsebene) bewegte Verpackungsmaterialbahn 1 wird nun in üblicher Weise zur Bildung eines Verpackungsmaterialschlauches um die nacheinander zugeführten Verpackungsgutstücke, z.B. Schokoladetafeln 5, in Richtung der Pfeile 6 um die Verpackungsgutstücke umgeschlagen, wonach man die Randbereiche der Verpackungsmaterialbahn an der Unterseite 7 der Schokoladetafeln 5 zur Bildung einer Längssiegelungsnaht miteinander verbindet und die durch diese Längssiegelungsnaht gebildete Finne dann auf die Schlauchoberfläche umlegt. Der die Schokoladetafeln 5 umschließende Verpackungsmaterialschlauch wird nun jeweils zwischen zwei aufeinander folgenden Schokoladetafeln mit zwei parallel zueinander verlaufenden Quersiegelungsnähten versehen und durch Trennschnitte zwischen diesen beiden Quersiegelungsnähten in Einzelpackungen unterteilt.

Die so hergestellte Schlauchbeutelpackung wird in Fig. 3 in etwas vergrößertem Maßstab in einer perspektivischen Teildarstellung gezeigt. In Fig. 3 erkennt man die auf die Packungsoberfläche umgelegten Längssiegelungsnaht 8 und die durch eine Quersiegelungsnaht 9 erzeugte Flosse 10. Zwischen dem freien Rand 11 dieser Flosse 10 und dem streifenförmigen Siegelungsbereich 12 der Quersiegelungsnaht 9 befindet sich ein streifenförmiger Bereich 13 einer Breite von etwa 3 bis 8 mm, in welchem der Verpackungsmaterialschlauch nur zusammengedrückt ist. Aus Fig. 3 erkennt man ferner die beiden auf die Packungsoberfläche umgelegten Falten 2, 3, deren äußeren Faltenränder jeweils mit den beiden Seitenrändem 14, 15 der Packung abschließen. Die beiden Schwächungslinien 4 und der zwischen den Enden 16 dieser Schwächungslinien liegende freie Rand 17 der in Fig. 4 oben liegende Verpakkungsmateriallage der Flosse 10 begrenzen so an drei Seiten einen Aufreißbereich 18 der Packungshülle.

Zum Öffnen der Packung werden mit der einen Hand die in Fig. 3 unten liegende Verpackungsmateriallage der Flosse 10 bei 19 festgehalten und die den Aufreißbereich 18 enthaltende, obere Verpackungsmateriallage an ihrem freien Rand 17 mit der anderen Hand angefaßt und in Richtung des Pfeiles 20 gezogen. Dabei werden an den beiden Falten 2, 3 bei gleichzeitigem Einreißen des Verpackungsmaterials an den Schwächungslinien 4 die Ränder des Aufreißbereiches 18 von den übrigen Teilen der Falten 2, 3 unter Auftrennung der diese Falten fixierenden Versiegelung abgeschält.

Fig. 4 zeigt die Packung in einer analogen Darstellung wie in Fig. 3; nun aber in halb geöffnetem Zustand. Man erkennt den abgezogenen Teil des Aufreißbereiches 18 und die abgeschälten streifenförmigen Bereiche 21 der zur Fixierung der Falten 2, 3 dienenden Versiegelungen.

Bei der vorstehend beschriebenen Packung wird beispielsweise ein dreischichtig aufgebautes Verpackungsmaterial verwendet - welches von der Packungsaußenseite ausgehend - aus einer 0,012 bis 0,015 mm starken Folie aus biaxial gerecktem Polypropylen (OPP), einer an der Außenseite mit einem dekorativen Aufdruck versehenen 0,008 bis 0,009 mm starken Aluminiumfolie, einem Papier einer Grammatur von 40 bis 60 g/m² und einer vorzugsweise im Profil angebrachten Kaltkleberbeschichtung auf Latexbasis (z.B. ca. 3 g/m² Feststoff) besteht. Die Schwächungslinien bestehen dabei jeweils aus mehreren im Schwächungslinienverlauf nacheinander angeordneten und voneinander getrennten linienförmigen Durchstanzungen. Diese linienförmigen Durchstanzungen können bei der Herstellung der Verpackungsmaterialbahn aber auch mit Hilfe einer geeigneten Vorrichtung an der Verpakkungsmaschine unmittelbar vor Ausbildung der Falten 2, 3 in der Verpackungsmaterialbahn angebracht werden.

Anhand der Figuren 5 bis 8 sei nachstehend eine weitere vorteilhafte Ausführung der erfindungsgemäßen Packung beschrieben.

Zur Herstellung der Packung in Form einer Schlauchbeutelpackung wird zunächst, analog wie anhand der Figuren 1 und 2 beschrieben, in der Verpackungsmaschine eine Verpackungsmaterialbahn 22, die einseitig mit einer im Profil angebrachten Siegelungsschicht versehen ist, die nun aber im gegensatz zu der Packungsvariante gemäß den Figuren 1 bis 4 keine Schwächungslinien aufweist, von der Rolle abgezogen und in ihr, analog wie anhand der Figuren 1 und 2 beschrieben, kontinuierlich zwei Falten 23 und 24 gebildet (siehe Fig. 5). Anschließend werden an den Faltenkanten jeweils ein in Faltenlängserstreckung d.h. in Fig. 5 senkrecht zur Zeichnungsebene verlaufender streifenförmiger Bereich 25 der Falte 23 bzw. 24, der in Fig. 5 durch strichlierte Linien dargestellt ist, kontinuierlich abgeschnitten, so daß das restliche Material der Falten Dopplungsbereiche 23' und 24' des Verpackungsmaterials bildet. Diese Dopplungsbereiche 23' und 24' werden dann, wie in Fig. 6 dargestellt, auf die Ebene der Verpackungsmaterialbahn 1 umgelegt.

Die so mit Dopplungsbereichen 23' und 24' versehene Verpackungsmaterialbahn 22 wird nun, analog wie anhand von Fig. 2 beschrieben, zur Herstellung einer Schlauchbeutelpackung für Schokoladetafeln 5 verwendet.

Fig. 7 zeigt die so hergestellte Schlauchbeutelpackung in einer pespektivischen Teildarstellung. Man erkennt die auf die Packungsoberfläche umgelegte Längssiegelungsnaht 8' und die durch eine Quersiegelungsnaht 9' erzeugte Flosse 10'. Analog wie bei der packung gemäß Fig. 3 befindet sich zwischen dem freien Rand 11' dieser Flosse 10' und dem streifenförmigen Siegelungsbereich 12' ein streifenförmiger Bereich 13', in welchem der Verpackungsmaterialschlauch nur zusammengedrückt ist. Aus Fig. 7 erkennt man ferner die beiden auf die packungsoberfläche umgelegten Dopplungsbereiche 23' und 24'.

Zum Öffnen der Packung werden mit der einen Hand die in Fig. 7 unten liegende Verpackungsmateriallage der Flosse 10' bei 19' festgehalten und die den Aufreißbereich 26 enthaltende, obere Verpackungsmateriallage an ihrem freien Rand 17' mit der anderen Hand angefaßt und in Richtung des Pfeiles 20' abgezogen. Dabei werden die Siegelungsverbindungen der beiden Dopplungsbereiche 23' und 24' abgeschält. In Fig. 8 ist diese Packung in einer analogen Darstellung wie in Fig. 7; nun aber in halb geöffnetem Zustand, d.h. bei der ein Teil des Aufreißbereiches 26 bereits abgezogen ist, dargestellt.

Bei dieser Packung wird z.B. ein sehr einfach aufgebautes Verpackungsmaterial eingesetzt, das von der Packungsaußenseite ausgehend aus einem dekorativen Aufdruck, einer Metallisierung, einer 0,02 bis 0,04 mm starken OPP-Folie und aus einer Kalbkleberbeschichtung auf Latexbasis (z.B. 3g/m² Feststoff) besteht.

Gemäß weiteren Ausgestaltungen der Erfindung können die auf die Packungsoberfläche umgelegten Dopplungsbereiche 23', 24' mit der Packungsoberfläche durch Verklebung oder Verschweißung verbunden sein.

Im ersten Fall wird z.B. vor dem Umlegen der Dopplungsbereiche 23', 24' auf die Verpackungsmaterialbahn 22 auf diese an den vorgesehenen Verklebestellen 27 (siehe Fig. 5) über punktförmige Bereiche Heißkleber (Hotmelt) aufgebracht, wonach die Dopplungsbereiche umgelegt und an die Verpackungsmaterialbahn 22 kurz angepreßt werden, wodurch die Verklebung vollzogen ist.

Im zweiten Fall werden bereits bei der Verpakkungsmaterialherstellung an der Außenseite des Verpackungsmaterials an den Stellen 27 und 28 jeweils streifenförmige Beschichtungen aus einem Heißsiegellack z.B. einem auf Basis von PVC/PVAc Mischpolymerisat (Auftragsstärke 1 bis 3g/m²) aufgebracht. In der Verpackungsmaschine werden dann nach dem Umlegen der Dopplungsbereiche 23', 24' diese durch Heißsiegelung mit der Verpackungsmaterialbahn 22 verbunden.

Die erfindungsgemäße, im wesentlichen gasdichte und leicht zu öffnende Packung kann, vorzugsweise in Form einer Schlauchbeutelpakkung, vorteilhaft zum Verpacken von Schokolade, Waffeln oder anderen Produkten, welche die Form von Riegeln haben, verwendet werden.

## Patentansprüche

1. Packung mit stückigem insbesondere in mehrere Teilstücke unterteiltem oder unterteilbarem Verpackungsgut mit einer aus einem flächigen, faltbaren Verpackungsmaterial gebildeten Hülle, die zumindest zwei streifenförmige Dopplungsbereiche (2, 3; 23', 24') des Verpackungsmaterials aufweist, in welchen jeweils die beiden den Dopplungsbereich bildenden Verpackungsmaterial-Lagen an ihren Verpackungsmaterial-Innenseiten über einen streifenförmigen Siegelungsbereich miteinander verbunden sind, wobei die Pakkungshülle dazu bestimmt ist, zu ihrer Öffnung an zumindest einem dieser Dopplungsbereiche aufgetrennt zu werden, dadurch gekennzeichnet, daß bei einer Packung mit einem zumindest nahezu ebenen Oberflächenbereich die Packungshülle an diesem Oberflächenbereich im Abstand voneinander angeordnet zwei solche Dopplungsbereiche (2, 3; 23', 24'), die einen Aufreißbereich (18, 26) der Packungshülle seitlich einfassen, aufweist.

2. Packung nach Anspruch 1, dadurch gekennzeichnet, daß die beiden Dopplungsbereiche (2, 3; 23', 24') in der Nähe von zwei einander gegenüberliegenden Rändern (14, 15) des zumindest nahezu ebenen Oberflächenbereiches der Pakkung angeordnet sind.

3. Packung nach Anspruch 1 oder 2, dadurch gekennzeichnet, daß der Aufreißbereich (26) durch äußere Ränder der den Aufreißbereich (26) einfassenden Dopplungsbereiche (23', 24') seitlich begrenzt ist.

4. Packung nach Anspruch 1 oder 2, dadurch gekennzeichnet, daß der Aufreißbereich (18) durch linienförmige Sollbruchstellen (4) im Verpackungsmaterial seitlich begrenzt ist, die jeweils in den außen liegenden Lagen der den Aufreißbereich (18) einfassenden Dopplungsbereiche (2, 3), und zwar jeweils innerhalb von deren streifenförmigen Siegelungsbereichen angeordnet sind.

5. Packung nach einem der Ansprüche 1 bis 4, dadurch gekennzeichnet, daß die Dopplungsbereiche (2, 3; 23', 24') jeweils in Richtung von der Aufreißbereichsmitte weg auf die Packungsoberfläche umgelegt sind.

6. Packung nach Anspruch 5, dadurch gekennzeichnet, daß die an der Packungsoberfläche anliegenden Verpackungsmaterial-Lagen der umgelegten Dopplungsbereiche zumindest über einen Teil ihrer Oberflächen mit der Packungsoberfläche durch Verklebung oder Verschweißung verbunden sind.

7. Packung nach einem der Ansprüche 1 bis 6, dadurch gekennzeichnet, daß die Packung eine Schlauchbeutelpackung mit einer Längssiegelungsnaht (8, 8') und zwei die Flossen (10,10') der Packung bildenden Quersiegelungsnähten (9, 9') ist, wobei die beiden den Aufreißbereich (18, 26) seitlich einfassenden Dopplungsbereiche (2, 3; 23', 24') parallel zur Längssiegelungsnaht (8, 8') verlaufen und den Siegelungsbereich (12, 12') von zumindest einer der Quersiegelungsnähte (9, 9') kreuzen, und wobei der Aufreißbereich durch den freien Rand (11, 11') von zumindest einer der Flossen (10, 10') begrenzt ist.

8. Packung nach Anspruch 7, dadurch gekennzeichnet, daß an einer Flosse (10, 10') der Pakkung, deren freier Rand (11, 11') den Aufreißbereich begrenzt, der Siegelungsbereich (12, 12') der Quersiegelungsnaht (9, 9') zumindest im Bereich zwischen den Enden der beiden Dopplungsbereiche (2, 3, 23', 24') nicht bis an den freien Flossenrand (11, 11') heranreicht.

9. Packung nach einem der Ansprüche 4 bis 8, dadurch gekennzeichnet, daß die Dopplungsbereiche (2, 3), an denen linienförmige Sollbruchstellen (4) im Verpakkungsmaterial seitliche Begrenzungen des Aufreißbereiches (18) bilden, an der Packungsoberfläche ausgebildete Verpakkungsmaterial-Falten sind.

10. Verfahren zum Herstellen einer Packung nach einem der Ansprüche 1 bis 3 sowie 5 bis 8, dadurch gekennzeichnet, daß man im Verpakkungsmaterial im Abstand voneinander zwei Falten ausbildet, wobei deren Flanken jeweils durch Siegelung in einem streifenförmigen Siegelungsbereich miteinander verbunden werden, daß an den Faltenkanten jeweils ein in Faltenlängserstreckung verlaufender streifenförmiger Bereich der Falte abgeschnitten wird, so daß das restliche IMaterial der Falten Dopplungsbereiche des Verpakkungsmaterials bildet, deren Verpackungsmaterial-Lagen äußere Ränder aufweisen, die bei der herzustellenden Packung einen Aufreißbereich des Verpackungsmaterials seitlich begrenzen, daß die beiden Dopplungsbereiche dann auf die Packungsoberfläche umgelegt werden und daß danach aus dem so vorbereiteten Verpackungsmaterial die Packungshülle hergestellt wird.

11. Verfahren zum Herstellen einer Packung nach Anspruch 9, dadurch gekennzeichnet, daß im Verpackungsmaterial zwei im Abstand voneinander verlaufende linienförmige Sollbruchstellen vorgesehen werden, daß man an diesen Sollbruchstellen jeweils im Verpackungsmaterial eine Falte ausbildet, wobei deren Flanken jeweils durch Siegelung in einem streifenförmigen Siegelungsbereich miteinander verbunden werden, so daß die Sollbruchstellen jeweils an einer der Flanken der Falten innerhalb des streifenförmigen Siegelungsbereiches zu liegen kommen, daß die beiden Falten auf die Packungshülle umgelegt werden und daß danach aus dem so vorbereiteten Verpackungsmaterial die Packungshülle hergestellt; wird.

## Revendications

1. Emballage contenant un produit en pièces, en parti culier un produit divisé ou susceptible d'être divisé en plusieurs morceaux, comportant une enveloppe constituée par un matériau d'emballage plat pliable, qui présente au moins deux zones en forme de bande surépaissies dont les faces internes des couches de matériau d'emballage formant la zone surépaissie sont reliées par l'intermédiaire d'une zone de scellement ou de soudure en forme de bande, l'enveloppe d'emballage étant destinée à être ouverte par rupture à l'emplacement d'au moins une de ces zones surépaissies ou de doublage, caractérisé en ce que l'enveloppe d'emballage qui comporte une zone superficielle au moins approximativement plane, présente sur cette zone superficielle -distinctes l'une de l'autre- deux desdites zones surépaissies ou de doublage (2, 3; 23', 24') qui limitent latéralement une zone (18, 26) d'ouverture par déchirure de l'enveloppe d'emballage.

2. Emballage selon la revendication 1, caractérisé en ce que les deux zones (2, 3; 23', 24') surépaissies ou de doublage sont disposées à proximité de deux bords opposés (14, 15) de la zone superficielle, au moins approximativement plane, de l'emballage.

3. Emballage selon la revendication 1 ou 2, caractérisé en ce que la zone (26) d'ouverture par déchirure est limitée latéralement par les bords extérieurs des zones de doublage (23', 24') limitant la zone (26) d'ouverture par déchirure.

4. Emballage selon la revendication 1 ou 2, caractérisé en ce que la zone (18) d'ouverture par déchirure est limitée latéralement par des emplacements (4) de rupture de forme linéaire pratiqués dans le matériau d'emballage, lesquels sont disposés dans chaque cas dans les couches dirigées vers l'extérieur des zones de doublage (2, 3) limitant la zone (18) d'ouverture par déchirure, et à l'intérieur de leurs zones de soudure en forme de bande.

5. Emballage selon une quelconque des revendications 1 à 4, caractérisé en ce que les zones de doublage (2,3; 23', 24') sont repliées dans chaque cas dans la direction s'éloignant du centre de la zone d'ouverture par déchirure, sur la surface de l'emballage.

6. Emballage selon la revendication 5, caractérisé en ce que les couches de matériau d'emballage des zones de doublage repliées, appliquées contre la surface de l'emballage, sont reliées à la surface de l'emballage au moins sur une partie de leur surface par collage ou par soudure.

7. Emballage selon une quelconque des revendications 1 à 6, caractérisé en ce que l'emballage est du type pochette tubulaire comportant une soudure longitudinale (8, 8') et deux soudures transversales (9, 9') formant des ailes (10, 10') de l'emballage, les deux zones de doublure (2, 3; 23, 24) limitant latéralement la zone (18, 26) d'ouverture, s'étendent parallèlement à la soudure longitudinale (8, 8') et coupent la zone de soudure d'au moins une des soudures transversales (9, 9') et la zone d'ouverture par déchirure étant limitée par le bord libre (11, 11') d'au moins une des ailes (10, 10').

8. Emballage selon la revendication 7, caractérisé en ce que, sur une aile (10,10') de l'emballage dont le bord libre (11, 11') forme la limite de la zone d'ouverture par déchirure, la soudure transversale (9, 9'), au moins dans la zone située entre les extrémités des deux zones de doublage (2, 3; 23', 24') ne s'étend pas jusqu'au bord libre (11, 11').

9. Emballage selon une quelconque des revendications 4 à 8, caractérisé en ce que les zones de doublage (2, 3) sur lesquelles des emplacements (4) de rupture de forme linéaire situés dans le matériau d'emballage forment des limites latérales pour la zone (18) d'ouverture par déchirure, sont des plis formés sur la surface de l'emballage.

10. Procédé de fabrication d'un emballage selon une des revendications 1 à 3 ainsi que 5 à 8, caractérisé en ce qu'on forme, dans le matériau d'emballage, deux plis distincts l'un de l'autre, leurs flancs étant dans chaque cas reliés entre eux par soudure dans une zone de soudure en forme de bande, en ce que, sur les bords des plis, on découpe une zone en forme de bande du pli s'étendant dans le sens longitudinal des plis, de façon telle que le matériau restant des plis forme des zones de doublage du matériau d'emballage dont les couches de matériau d'emballage présentent des bords extérieurs qui forment dans le matériau d'emballage la limite latérale d'une zone d'ouverture par déchirure du matériau d'emballage, puis que les deux zones de doublage sont repliées sur la surface de l'emballage et qu'ensuite l'enveloppe d'emballage est fabriquée à partir du matériau d'emballage ainsi préparé.

11. Procédé de fabrication d'un emballage selon la revendication 9, caractérisé en ce qu'on prévoit dans le matériau d'emballage deux emplacements de rupture volontaire de forme linéaire disposés à l'écart l'un de l'autre, en ce que l'on forme à l'endroit de ces emplacements de rupture volontaire, dans chaque cas, un pli dans le matériau d'emballage, dont les flancs sont dans chaque cas reliés par soudure dans une zone de soudure en forme de bande, de façon telle que dans chaque cas les emplacements de rupture volontaire sur l'un des flancs des plis se trouvent à l'intérieur de la zone de soudure en forme de bande, en ce que les deux plis sont repliés sur l'enveloppe d'emballage et, qu'ensuite, on fabrique l'enveloppe d'emballage à partir du matériau d'emballage ainsi préparé.

## Claims

1. Package with pieces of packing goods, especially packing goods which are subdivided or can be subdivided into several pieces, with a wrapper made of a flat, foldable packing material and having at least two strip-shaped doubling areas (2, 3; 23', 24') of the packing material in which in each case the two layers of packing material which form the doubling area are connected with each other on the inner side of the packing material via a strip-shaped sealing zone, wherein the wrapper is intended to be opened by severing at least one of these doubling areas, characterised in that in a package with an at least approximately even surface region the wrapper has at this surface region, spaced apart from each other, two such doubling areas (2, 3; 23', 24') which laterally enclose a tearing-open zone (18, 26) of the wrapper.

2. Package according to Claim 1, characterised in that both doubling areas (2, 3; 23', 24') are arranged in the vicinity of two opposing edges (14,15) of the at least approximately even surface region of the package.

3. Package according to Claim 1 or 2, characterised in that the tearing-open zone (26) is laterally defined by outer edges of the doubling areas (23', 24') enclosing the tearing-open zone (26).

4. Package according to Claim 1 or 2, characterised in that the tearing-open zone (18) is laterally defined by predetermined breaking lines (4) in the packing material which are respectively arranged in the outside situated layers of the doubling areas (2, 3) enclosing the tearing-open zone (18), namely in each case within their strip- shaped sealing zones.

5. Package according to one of Claims 1 to 4, characterised in that the doubling areas (2, 3; 23', 24') are respectively folded over in the direction away from the centre of the tearing-open zone and toward the surface of the package.

6. Package according to Claim 5, characterised in that the layers of packing material of the folded doubling areas lying on the surface of the package are connected over at least part of their surfaces with the surface of the package by gluing or sealing.

7. Package according to one of Claims 1 to 6, characterised in that the package is a tubular bag with a longitudinal sealing seam (8, 8') and two transverse sealing seams (9, 9') forming the fins (10, 10') of the package, wherein both doubling areas (2, 3;, 23', 24') laterally enclosing the tearing-open zone (18, 26) extend parallel to the longitudinal sealing seam (8, 8') and cross the sealing zone (12, 12') of at least one of the transverse sealing seams (9,9'), and wherein the tearing-open zone is bounded by the free edge (11, 11') of at least one of the fins (10, 10').

8. Package according to Claim 7, characterised in that at one fin (10, 10') of the package, bounding with its free edge (11, 11') the tearing-open zone, the sealing zone (12, 12') of the transverse sealing seam (9, 9') does not reach as far as the free fin edge (11,11') at least in the area between the ends of both doubling areas (2, 3; 23', 24').

9. Package according to one of Claims 4 to 8, characterised in that the doubling areas (2, 3) on which predetermined breaking lines (4) in the packing material form lateral boundaries of the tearing-open zone (18), are folds of packing material formed on the surface of the package.

10. Method of making a package according to one of Claims 1 to 3 and 5 to 8, characterised in that two spaced apart folds are made in the packing material with their flanks in each case sealed together in a strip-shaped sealing zone, that a strip-shaped area of the fold extending in the longitudinal extension of the fold is respectively severed at the edges of the folds, so that the remaining material of the folds forms doubling areas of the packing material, the packing material layers of which have outer edges which laterally define a tearing-open zone of the package material in the package to be made, that both doubling areas are then folded over on to the surface of the package and that afterwards the wrapper is made from the packing material thus prepared.

11. Method of making a package according to Claim 9, characterised in that two spaced apart predetermined breaking lines are provided in the packing material, that a fold is respectively provided in the packing material at these predetermined breaking points, with their flanks sealed together in a stripshaped sealing zone in each case, so that the predetermined breaking lines respectively come to lie on one of the flanks of the folds within the strip-shaped sealing zone, that both folds are folded over onto the wrapper and that thereafter the wrapper is made from the packing material thus prepared.
